# EUROPÄISCHE PATENTSCHRIFT

(11) **EP 4 114 780 B1**
(45) Veröffentlichungstag und Bekanntmachung des Hinweises auf die Patenterteilung: **04.06.2025**
(21) Anmeldenummer: 21717777.3
(22) Anmeldetag: 01.04.2021
(51) Int. Cl.: B66C 13/00, B66C 15/00, B66C 23/26

(54) **HEBEZEUG WIE KRAN**
LIFTING GEAR SUCH AS A CRANE
ENGIN DE LEVAGE TEL QU'UNE GRUE

(30) Priorität: 01.04.2020 DE 102020108990
(43) Veröffentlichungstag der Anmeldung: 11.01.2023
(73) Patentinhaber: Liebherr-Werk Biberach GmbH, 88400 Biberach an der Riss (DE)
(72) Erfinder: SCHMID, Gerhard, 88284 Wolpertswende (DE)
(74) Vertreter: Thoma, Michael
(86) Internationale Anmeldenummer: PCT/EP2021/058624
(87) Internationale Veröffentlichungsnummer: WO 2021/198421

(56) Entgegenhaltungen:
- EP-A1- 1 657 210
- EP-B2- 1 657 210
- DE-A1- 102007 042 680
- JP-A- 2004 315 170

## Beschreibung

Die vorliegende Erfindung betrifft ein Hebezeug, insbesondere in Form eines Krans, mit einem hochfesten Faserseil, an dem ein Lastaufnahme- und/oder Haltemittel angebracht ist.

Aus der DE 10 2007 042 680 A1 ist beispielsweise eine Hubschrauber-Rettungswinde bekannt, die ein hochfestes Faserseil verwendet, wobei das Seil mit einer elektrisch leitenden Einlage versehen ist, um das unterschiedliche elektrische Potenzial zwischen Hubschrauber und Boden ausgleichen zu können. Ferner ist aus der Schrift JP 2004 315 170 A ein Mobilkran bekannt, an dessen Unterwagen eine kapazitive Plattenanordnung verbaut wird, um die Resonanzfrequenz des Krans zu beeinflussen und eine elektrostatische Aufladung zu reduzieren, um separate Entladungskabel am Lasthaken zu vermeiden.

Seit geraumer Zeit wird in der Hebetechnik und insbesondere bei Kranen versucht, die üblichen, schweren Stahlseile durch hochfeste Faserseile zu ersetzen, die aus hochfesten Kunstfasern wie beispielsweise Aramidfasern, Aramid-/Kohlefasergemischen, hochmodularen Polyethylenfasern (HMPE), LCP- oder PBO-Fasern bestehen oder zumindest derartige Fasern aufweisen. Durch die Gewichtsersparnis gegenüber Stahlseilen von bis zu 80% bei annähernd gleicher Bruchfestigkeit kann die Traglast bzw. die zulässige Hublast erhöht werden, da das für die Traglast zu berücksichtigende Eigengewicht des Seils deutlich geringer ist. Gerade bei Kranen mit großer Hubhöhe oder in Ausleger- oder Mastverstellwerken mit Flaschenzügen hoher Einscherungszahl kommen beträchtliche Seillängen und damit auch entsprechendes Seilgewicht zustande, sodass die durch hochfeste Faserseile mögliche Gewichtsreduzierung sehr vorteilhaft ist.

Bei Verwendung solcher hochfester Faserseile kommt es jedoch zu dem Problem, dass sich der Lasthaken oder ein am Seil angebundenes Werkzeug elektrostatisch aufladen kann, insbesondere wenn es warm und trocken ist, sodass der Lasthaken-Anschläger bzw. Werkzeugführer einen elektrischen Schlag bekommen kann, wenn der Anschläger bzw. Maschinenführer den Lasthaken bzw. das Werkzeug oder Anbauteil anfasst, da der Anschläger auf dem Potenzial "Erde" steht und der Lasthaken bzw. das Werkzeug sich gegenüber diesem Potenzial elektrostatisch durch die Seilreibung in Rollen und Lagern aufgeladen hat.

Solche statischen Aufladungen entstehen bei Reibung verschiedener Materialien an Kunststoffen, so wie dies beispielsweise beim über den Kopf ziehen eines Kunstfaserpullovers bekannt ist oder beim Laufen über einen Kunstfaserteppich eintritt. Der menschliche Körper oder auch sonstige leitende Gegenstände wie z.B. metallische Teile laden sich auf ein entsprechendes Potenzial auf, das bei Berühren mit entgegengesetzt geladenen Potenzialen zur Entladung bzw. zu einem Funkenübersprung führen kann. Je nach Potenzial und gespeicherter Energie kann diese Entladung über den menschlichen Körper auch zu gesundheitsgefährdenden Strömen führen.

Bei Verwendung herkömmlicher Stahlseile treten solche elektrostatische Aufladungen in der Regel nicht auf bzw. kann eine solche Aufladung über das Stahlseil und Umlenkrollen und/oder Anschlagpunkte, mittels derer das Seil bspw. am Ausleger oder am Turm umgelenkt bzw. angeschlagen wird, in die Kranstruktur bzw. deren Stahlbaukonstruktion abgeleitet werden. Bezüglich der Aufladung von Kranseilen und deren Ableitung ist es bekannt, den Stahlbau des Krans bei Ensätzen an Oberleitungen über ein Erdungsseil an die geerdeten Eisenbahn- oder Straßenbahnschienen oder ein anderes Erdungspotenzial anzuschließen, wenn mit dem Kran im Bereich von Oberleitungen bzw. Stromleitungen gearbeitet wird und ein Berühren der Oberleitung durch das Kranhubseil droht.

Bei der Verwendung hochfester Faserseile kommt es jedoch nicht zu einer solchen Selbstentladung in die Kranstruktur, sodass beim Hantieren mit dem Lasthaken oder beim Berühren eines an dem Faserseil angeschlagenen Gegenstands ein Stromschlag droht.

Der vorliegenden Erfindung liegt hiervon ausgehend die Aufgabe zugrunde, ein verbessertes Hebezeug der genannten Art zu schaffen, das Nachteile des Standes der Technik vermeidet und letzteren in vorteilhafter Weise weiterbildet. Insbesondere soll ein verlässlicher Schutz vor Stromschlägen erzielt und das Problem elektrostatischer Aufladungen der am hochfesten Faserseil angebrachten Lastaufnahme- und/oder Haltemittel entschärft werden.

Erfindungsgemäß wird die genannte Aufgabe durch ein Hebezeug gemäß Anspruch 1 gelöst. Bevorzugte Ausgestaltungen der Erfindung sind Gegenstand der abhängigen Ansprüche.

Es wird also vorgeschlagen, an das Faserseil eine elektrische Entladungseinrichtung anzuschließen, die elektrostatische Aufladungen vom Faserseil und/oder dem daran angeschlagenen Lastaufnahme- und/oder Haltemittel abführen kann. Hierdurch kann ein am Faserseil angebrachtes Lastaufnahme- und/oder Haltemittel wie beispielsweise ein Lasthaken in an sich gewohnter Weise von einem auf dem Erdboden stehenden Anschläger oder einer anderen Person angefasst werden, ohne Stromschläge zu erhalten.

Die Entladungseinrichtung ist dabei vorteilhafterweise dazu ausgebildet, mit dem laufenden bzw. sich bewegenden Seil zusammenzuwirken, um eine Entladung auch während des Hebzeugbetriebs zu ermöglichen. Insbesondere kann die Entladungseinrichtung mit dem Seil in schleifendem Kontakt und/oder in Wälzeingriff stehen, so dass sich das Seil an der Entladungseinrichtung vorbeibewegen und dennoch sozusagen im Vorbeilaufen entladen kann.

Nach einer vorteilhaften Ausführungsform weist die genannte Entladungseinrichtung einen die Seiloberfläche kontaktierenden Ladungsableiter auf, um Aufladungen am Faserseil ableiten zu können. Der genannte Ladungsableiter ist mit dem Stahlbau bzw. der Tragstruktur des Hebezeugs oder auch mit einem anderen Erdungspotenzial verbunden, um die von der Oberfläche des Faserseils abgegriffene Ladung in die Hebezeugstruktur bzw. das genannte Erdungspotenzial ableiten zu können.

Der genannte Ladungsableiter kann zumindest ein Seilkontaktelement umfassen, das an die Seiloberfläche und/oder den Querschnitt formangepasst sein kann, um eine ausreichende Berührungsfläche zum Seil zu haben, über die die Ladung abtransportiert werden kann.

Das genannte Kontaktelement kann mit dem Faserseil in Gleiteingriff stehen bzw. einen Schleifkontakt zum Seil bilden, sodass eine Relativbewegung zwischen Seil und Ladungsableiter erfolgen kann.

Alternativ oder zusätzlich kann das Kontaktelement des Ladungsableiters aber auch in Wälzeingriff mit dem Faserseil stehen, um auf dem vorbeilaufenden Faserseil abrollen zu können, wodurch ebenfalls eine ausreichende Kontaktfläche zum Ableiten der Aufladung geschaffen ist.

Je nach Ausbildung des Hebezeugs und der Einbausituation des Faserseils kann der Ladungsableiter aber auch in anderer Weise mit dem Faserseil in Kontakt stehen. Ist beispielsweise das Faserseil in ein Ausleger- und/oder Mastverstellwerk eingebaut und am Ausleger und/oder Mast angeschlagen, kann der Ladungsableiter auch starr oder unbeweglich am Faserseil befestigt sein, beispielsweise nach Art einer Manschette das Faserseil fest umgreifen.

Insbesondere kann der genannte Ladungsableiter eine Umlenkrolle umfassen, über die das Faserseil abläuft bzw. umgelenkt wird. Eine solche Umlenkrolle kann aus Stahl bzw. einer stromleitenden Metalllegierung gebildet sein und beispielsweise durch ein metallisches Drehlager oder eine andere stromübertragende Einrichtung an die Hebezeug-Tragestruktur elektrisch leitend angebunden sein, um elektrostatische Aufladungen in die Hebezeugstruktur ableiten zu können.

Unabhängig von einer solchen Umlenkrolle kann als Kontaktelement aber auch eine reine Kontaktrolle vorgesehen sein, die das Seil nicht wirklich umlenkt, sondern nur auf dem Seil abrollt.

Alternativ oder zusätzlich zu solchen Kontaktrollen kann auch eine Kontaktbürste, ein Kontaktschlitten oder ein anderer Schleif- bzw. Gleiteingriffskontakt vorgesehen sein.

Um die statische Aufladung des Seils zu reduzieren bzw. ganz zu unterbinden, kann die Entladungseinrichtung eine Benetzungseinrichtung zum Benetzen der Oberfläche des Faserseils mit einem elektrisch leitenden Medium aufweisen. Durch die Benetzung der Seiloberfläche mit einem elektrisch leitenden Medium kann die isolierende Eigenschaft des Faserseils überwunden bzw. dessen Leitungsschwäche abgemildert werden, sodass elektrostatische Ladungen über das aufgebrachte Medium zu dem Ladungsableiter geleitet werden können. Gleichzeitig wird der Reibkontakt zu Umlenkrollen, Führungsspangen und dgl. derart anders, dass sich das Faserseil nicht mehr in der bekannten Weise auflädt. Ausreichende Feuchtigkeit verhindert bzw. reduziert die Aufladung des Seils, so dass ggf. auf einen separaten Ladungsableiter verzichtet werden kann.

Die genannte Benetzungseinrichtung kann vorteilhafterweise einen Mediumspeicher aufweisen, in dem das auf das Seil auszubringende, elektrisch leitende Medium bevorratet werden kann. Ein solcher Vorratsspeicher kann beispielsweise ein Kanister oder ein Folienbeutel oder auch ein Speicherzylinder sein, in dem ein Vorrat an Medium gespeichert werden kann.

Der genannte Mediumspeicher kann in der Nähe des Ausbringortes, an dem das Medium auf das Faserseil ausgebracht wird, angeordnet sein, um kurze Förder- bzw. Ausbringwege zu haben. Soll das Medium beispielsweise am Lastaufnahme- und/oder Haltemittel ausgebracht werden, kann der Vorratsbehälter an dem genannten Lastaufnahme- und/oder Haltemittel wie beispielsweise einem Lasthaken angebracht sein.

Alternativ oder zusätzlich kann aber auch ein Mediumspeicher an einem Ausleger oder einem Hebezeugstrukturteil angebracht sein, von dem das Faserseil abläuft oder an dem das Faserseil angeschlagen ist, wobei dies beispielsweise ein Wippausleger oder verstellbarer Mast des Hebezeugs sein kann.

Vorteilhafterweise kann der Mediumspeicher oberhalb der Ausbringstelle positioniert sein, um das Medium schwerkraftgetrieben zum Ausbringort zu transportieren bzw. das Fördern des Mediums zum Ausbringort zumindest durch die Schwerkraft zu unterstützen.

Alternativ oder zusätzlich kann aber auch ein auf gleichem Niveau oder unterhalb des Ausbringorts angeordneter Mediumspeicher vorgesehen sein. In diesem Fall kann eine Pumpe vorgesehen sein, um das Medium vom Speicher zum Ausbringort zu fördern.

Um das Medium gezielt auf die Oberfläche des Faserseils ausbringen zu können, kann die Benetzungseinrichtung ein oder mehrere Ausbringelemente aufweisen, das bzw. die eine auf das Seil gerichtete Ausbringöffnung aufweisen kann.

Je nach verwendetem Medium, insbesondere je nach Viskosität des Mediums können verschiedene Ausbringelemente vorgesehen sein. Soll beispielsweise ein Fluid wie Öl oder Wasser das Seil benetzen, kann als Ausbringelement eine Sprüh- und/oder Spritzdüse vorgesehen sein, die eine sprayförmige Wolke und/oder einen Strahl auf das Seil richtet.

Alternativ oder zusätzlich kann als Ausbringelement ein Betropfer zum Betropfen bzw. Beträufeln des Seils vorgesehen sein, wobei der genannte Betropfer oberhalb, insbesondere senkrecht über dem Seil angeordnet sein kann, um Tröpfchen auf das Seil fallen zu lassen. Vorzugsweise kann ein solcher Betropfer in unmittelbarer Nähe zum Seil angeordnet sein, um ein Verwehen der Tröpfchen beispielsweise bei stärkerem Wind zu vermeiden. Ein solcher Betropfer kann einen Tropfenerzeuger umfassen, der Tropfen geeigneter Größe erzeugt, die dann auf das Seil tropfen können. Beispielsweise kann ein Tropfenerzeuger vorgesehen sein, ähnlich wie er bei Infusionsbestecken in der Medizintechnik bekannt ist. Unabhängig hiervon kann der Tropfenerzeuger einstellbar ausgebildet sein, um Tropfen verschiedener Größe und/oder in verschiedenen Intervallen zu erzeugen.

Alternativ oder zusätzlich zu einem berührungslos auftragenden Ausbringelement kann die Benetzungseinrichtung aber auch ein berührend ausbringendes Ausbringelement aufweisen, beispielsweise in Form eines pinselartigen Bestreichelements, das das Medium auf die Oberfläche des Faserseils aufstreicht.

Vorteilhafterweise kann ein solcher pinselartiger Bestreicher über einen Versorgungskanal bzw. eine Versorgungsleitung vom Mediumspeicher her mit Medium versorgbar sein, das beispielsweise in die Pinselborsten hineinlaufen kann um von diesen auf dem Seil verteilt zu werden.

Alternativ oder zusätzlich kann die Benetzungseinrichtung auch ein Tauchbad oder ein Tauchbad-ähnliches Element wie beispielsweise eine Wanne oder auch eine Nebelkammer umfassen, durch das bzw. durch die das zu benetzende Faserseil hindurchlaufen kann. Beispielsweise kann im Bereich einer Seilumlenkrolle und/oder einer Seilflasche ein wannenförmiges Tauchbadbehältnis angeordnet sein, in dem ein Mediumpegel ausreichend hoch ist, sodass das Seil durch das Mediumbad hindurchlaufen kann.

In einer Spraykammer kann das Medium zu Sprühnebel vernebelt werden, wobei der Sprühnebel in einer vorzugsweise geschlossenen Kammer gefangen bleibt, um nicht zu viel Nebel am Seil vorbeiströmen zu lassen. Gegebenenfalls kann auch eine nach oben oder unten offene Wanne Verwendung finden, die den Sprühnebel soweit einfängt, dass dieser nicht unkontrolliert austreten kann. Das Seil kann durch eine solche Kammer hindurchlaufen, beispielsweise indem an gegenüberliegenden Wandungen jeweils eine Öffnung vorgesehen ist, durch die das Seil hindurchlaufen kann.

Das Seil muss dabei nicht zwangsweise durch ein solches Tauchbad oder eine Tauchbad-ähnliche Ausbringeinrichtung hindurchlaufen. Gegebenenfalls kann auch ein stehender Seilabschnitt in das Tauchbecken eintauchen und/oder in dem Tauchbad-ähnlichen Ausbringelement verweilen und/oder angeordnet sein. Eine Verteilung des Mediums kann gleichwohl erreicht werden, z.B. durch den Kapillareffekt innerhalb des Seils, welches das Medium sozusagen aufsaugt.

Eine Verteilung des Mediums über das Seil bzw. im Seil durch den Kapillareffekt kann auch in Verbindung mit einem anderen Ausbringen vorgesehen sein. Beispielsweise kann ein Seilabschnitt kontinuierlich oder wiederholt betropft werden, wobei sich die auf das Seil beträufelte Flüssigkeit dann durch Kapillarkräfte im Seil bzw. Seilmantel verteilt.

Das oder die Ausbringelemente kann/können an verschiedenen Stellen des Hebezeugs angeordnet sein, um das elektrisch leitende Medium auf das Faserseil aufzubringen. Beispielsweise kann ein Ausbringelement an dem Lastaufnahme- und/oder Haltemittel vorgesehen sein, um einen jeweils an dem Lastaufnahme- und/oder Haltemittel befindlichen Seilabschnitt zu benetzen.

Alternativ oder zusätzlich kann ein Ausbringelement an einer Seilumlenkrolle angebracht sein.

Alternativ oder zusätzlich kann ein Ausbringelement auch an einem Hebezeugstrukturteil angebracht sein, um ein freies Seilstück zu benetzen. Beispielsweise kann an einem Ausleger ein Ausbringelement angebracht sein, um ein an dem Ausleger sich erstreckendes und/oder vorbeilaufendes Seilstück zu benetzen.

Alternativ oder zusätzlich kann ein Ausbringelement auch an einer Seiltrommel angebracht bzw. dazu benachbart angeordnet sein, um ein an der Seiltrommel befindliches Seilstück zu benetzen, beispielsweise eine um die Seiltrommel geschlungene Seilwindung. Insbesondere kann ein von der Seiltrommel ablaufendes oder darauf auflaufendes Seilstück von einem passend angebrachten Ausbringelement benetzt werden.

Vorteilhafterweise ist das zumindest eine Ausbringelement unmittelbar an oder nahe bei dem Mediumspeicher angeordnet, um über eine kurze Verbindungsleitung bzw. einen kurzen Förderkanal mit Medium versorgt werden zu können. Je nach Platzverhältnissen am jeweiligen Hebezeug kann das Ausbringelement aber auch beabstandet von dem Mediumspeicher angeordnet sein, wobei ggf. eine Förder- bzw. Pumpeinrichtung vorgesehen sein kann, um das Medium vom Mediumspeicher zum Ausbringelement zu fördern und/oder am Ausbringelement ausreichend Druck zu haben.

Vorteilhafterweise kann eine Förder- und/oder Pumpeinrichtung zum Fördern und/oder Pumpen des elektrisch leitenden Mediums an eine Antriebsbewegung des Seils angekoppelt sein, um eine Förderwirkung aus der Seilbewegung abzuleiten und/oder die Förderwirkung auf die Seilbewegung abzustimmen.

Beispielsweise kann die Förder- und/oder Pumpeinrichtung an einer Umlenkrolle angekoppelt sein, sodass eine Drehbewegung der Umlenkrolle eine Antriebsbewegung der Förder- und/oder Pumpeinrichtung erzeugt. Beispielsweise kann eine Pumpe an einer Umlenkrolle am Lasthaken bzw. des Lastaufnahme- und/oder Haltemittels angekuppelt sein, um eine Förderwirkung bereitstellen zu können, wenn das Lastaufnahmemittel abgesenkt oder angehoben wird.

Das zur Erhöhung der elektrischen Leitfähigkeit verwendete Medium kann flüssig oder pastös oder cremig sein. Als flüssige Medien können Wasser oder Öl oder leichte Emulsionen Verwendung finden. Als pastöse oder cremige Medien können beispielsweise Fett oder Creme oder ein zahnpastaartiges Medium Verwendung finden.

Unabhängig von der Pastosität und/oder Viskosität wird vorteilhafterweise ein auf Faserseilen gut haftendes Medium verwendet.

Vorteilhafterweise kann die Benetzungseinrichtung eine einstellbare Dosiervorrichtung umfassen, um die auszubringende Menge des Mediums dosieren zu können.

Eine solche Dosiervorrichtung kann beispielsweise ein einstellbares Ventil umfassen, das die Ausbringöffnung des Ausbringelements oder auch den Vorderquerschnitt der Förderleitung öffnen und schließen und/oder vergrößern bzw. verkleinern kann, wobei das Ventil beispielsweise intermittierend geöffnet und geschlossen werden kann, um eine gezielte Menge pro Öffnungszyklus auszubringen.

Bei schwerkraftgetriebenem Ausbringen des Mediums kann beispielsweise ein einstellbares Schlauchventil Verwendung finden, wie es bei medizinischen Dosierbestecken bekannt ist. Alternativ oder zusätzlich kann ein hahnartiges Ventil in der Förderleitung vorgesehen sein.

Alternativ oder zusätzlich zu einem solchen Dosierventil kann die Dosiervorrichtung aber auch Teil der vorgenannten Fördereinrichtung, beispielsweise in Form der Pumpe sein, um die aktiv geförderte Ausbringmenge und damit die Dosis des auszubringenden Mediums zu steuern. Beispielsweise kann eine Hubkolbenpumpe als Dosierorgan Verwendung finden, die pro Hub eine bestimmte Menge ausbringt. Alternativ oder zusätzlich kann ein Druckmittelzylinder, der gleichzeitig als Mediumspeicher dienen kann, einen verstellbaren Kolben umfassen, dessen Zustellen um eine bestimmte Wegstrecke eine vorbestimmte Dosis ausbringt.

Vorteilhafterweise ist die genannte Dosiervorrichtung 18 motorisch antreibbar und/oder betätigbar. Beispielsweise kann ein elektromagnetischer Aktor beispielsweise zum Öffnen und Schließen eines Dosierventils, und/oder ein Elektromotor zum Öffnen und Schließen eines Hahnventils und/oder ein Zahnstangenantrieb und/oder ein Hydraulikmotor zum Betätigen des genannten Dosierzylinders vorgesehen sein. Die Dosiervorrcihtung kann aber auch an eine Hubseilbewegung, insbesondere eine Umlenkrolle oder Seiltrommel angekoppelt sein, um die Dosierung von der Seilbewegung abzuleiten.

Eine Steuervorrichtung, die elektronisch ausgebildet sein und/oder einen Mikroprozessor und ggf. einen Programmspeicher aufweisen kann, kann die Benetzungseinrichtung und/oder die Dosiervorrichtung in Abhängigkeit verschiedener Betriebs- und/oder Umgebungsparameter steuern.

Beispielsweise kann die genannte Steuervorrichtung die Benetzungseinrichtung in Abhängigkeit einer Seilbewegung betätigen, wobei beispielsweise eine Seilgeschwindigkeit und/oder ein zurückgelegter Seilverstellweg für die Ansteuerung der Dosiervorrichtung berücksichtigt werden kann, beispielsweise dahingehend, dass bei größeren Seilgeschwindigkeiten und/oder -wegstrecken eine größere Menge an Medium ausgebracht wird, als bei kleineren Seilgeschwindigkeiten und/oder - wegstrecken.

Alternativ oder zusätzlich kann die Steuervorrichtung die Benetzungseinrichtung oder die Dosiervorrichtung in Abhängigkeit der Umgebungsfeuchtigkeit und/oder der Umgebungstemperatur betätigen bzw. steuern. Beispielsweise kann bei Regen oder auch nur sehr hoher Umgebungsfeuchtigkeit die Benetzungseinrichtung stillgesetzt und/oder die auszubringende Menge an Medium reduziert werden. Bei zunehmend trockenem Wetter und/oder abnehmender Umgebungsfeuchtigkeit kann die Benetzungseinrichtung betätigt und/oder die auszubringende Menge an Medium erhöht werden.

Die Steuervorrichtung kann dabei dazu ausgebildet sein, ein Wettersignal, beispielsweise in Form eines Regensignals und/oder Luftfeuchtesignals zu berücksichtigen, dass beispielsweise von einer Wetterstation und/oder einem Regensensor und/oder einem Luftfeuchtesensor bereitgestellt werden kann.

Alternativ oder zusätzlich kann die Steuervorrichtung die Benetzungseinrichtung bzw. die Dosiervorrichtung auch in Abhängigkeit der Umgebungstemperatur und/oder der Seiltemperatur betätigen bzw. steuern. Da eine statische Aufladung bei zunehmenden Temperaturen leichter bzw. stärker erfolgt, kann die Steuervorrichtung dazu ausgebildet sein, die Benetzungseinrichtung bei niedrigen Temperaturen, beispielsweise Frosttemperaturen, stillzusetzen und/oder die Dosiermenge zu reduzieren und/oder umgekehrt mit zunehmenden Temperaturen die Betätigungseinrichtung zu betätigen und/oder die Dosiermenge zu erhöhen.

Die Steuervorrichtung kann hierzu ein Temperatursignal verarbeiten, das von einer Wetterstation und/oder einem Temperatursensor bereitgestellt werden kann, wobei der genannte Temperatursensor die Umgebungstemperatur und/oder die Seiltemperatur messen kann.

Die elektrische Ableitfähigkeit des Faserseils kann nach einem weiteren Aspekt der vorliegenden Erfindung auch durch Vorsehen eines elektrisch leitenden, insbesondere metallischen, Drahts und/oder Drahtgewebes und/oder Geflechts und/oder eines Leitungs- oder Litzenbündels am und/oder im Mantel des Faserseils, wobei der oder die elektrische/n-Leiter vorteilhafterweise in den Mantel des Faserseils, der im Übrigen von Kunststofffasern gebildet sein kann, eingewebt und/oder eingeschlagen sein kann, sodass der bzw. die Leiter einen integralen Bestandteil des Mantels bzw. der Mantelschicht des Faserseils bilden.

Insbesondere kann der zumindest eine elektrische Leiter derart an der Mantelschicht vorgesehen sein, dass der Leiter außenumfangsseitig bzw. am Außenumfang des Faserseils freiliegt und ein zuvor beschriebenes Kontaktelement eines Ladungsableiters kontaktieren kann. Der zumindest eine elektrische Leiter kann einen Teil der Außenumfangsfläche des Faserseils bilden, um das Kontaktelement des Ladungsableiters kontaktieren zu können.

Beispielsweise kann in das Faserseil ein metallisches Geflecht bzw. Einzeldrähte an der Außenfläche des Faserseils bzw. am Mantel des Faserseils eingewebt werden, um metallische Seilumlenkrollen und/oder einen Schleifkontakt beispielsweise in Form einer Kontaktbürste zu kontaktieren und hierdurch elektrostatische Ladung vom Faserseil abzuleiten.

Um gezielt das am Faserseil angebrachte Lastaufnahme- und/oder Haltemittel vor elektrostatischer Aufladung zu schützen, kann auch eine direkte elektrisch leitende Anbindung des Lastaufnahme- und/oder Haltemittels an der Tragstruktur des Hebezeugs, beispielsweise dem Stahlbau des Krans, am Faserseil vorbei vorgesehen sein. Beispielsweise kann eine elektrisch leitende, vorzugsweise biegeschlaffe und/oder elastisch biegsame Verbindungsleitung zwischen dem Lastaufnahme und/oder Haltemittel einerseits und einem Hebezeugstrukturteil im Bereich des Ablaufpunkts und/oder Anlenkpunkts des Faserseils an der Hebezeugstruktur vorgesehen sein. Die genannte Verbindungsleitung ist einerseits mit dem Lastaufnahme- und/oder Haltemittel verbunden und andererseits mit dem besagten Hebezeugstrukturteil verbunden und bildet sozusagen einen Parallelweg zum Faserseil.

Läuft beispielsweise das Faserseil von einer Laufkatze ab, die am Ausleger eines Krans verfahrbar gelagert ist, kann an der besagten Laufkatze eine Verbindungsleitungs-Trommel oder ein anderer Leitungsspeicher angebracht sein, von dem die Verbindungsleitung ablaufen kann, um je nach Hubhöhe des Lasthakens die passende Länge der Verbindungsleitung vorzusehen, um die Distanz zwischen Lasthaken und Ausleger zu überbrücken.

Läuft andererseits das Faserseil von der Auslegerspitze eines Wippauslegerkrans ab, kann der Verbindungsleitungs-Speicher, von dem die elektrisch leitende Verbindungsleitung ablaufen kann, an der genannten Auslegerspitze angebracht sein.

Vorteilhafterweise kann der Verbindungsleitungs-Speicher elastisch abziehbar ausgebildet sein, beispielsweise in Form einer federbeaufschlagten Abziehtrommel, von der beim Absenken des Lasthakens die Verbindungsleitung abgezogen und beim Anheben des Lasthakens die Verbindungsleitung wieder selbsttätig aufgespult wird bzw. eingezogen wird.

Alternativ oder zusätzlich kann dem Verbindungsleitungs-Speicher auch eine Antriebseinrichtung zum aktiven Einholen und/oder Ablassen der Verbindungsleitung zugeordnet sein, wobei vorteilhafterweise eine Steuervorrichtung zum Steuern der Antriebseinrichtung vorgesehen ist, die die Antriebseinrichtung in Abhängigkeit einer Bewegung des Faserseils steuern kann, insbesondere synchron zu einem Absenken und/oder Anheben des Lastaufnahme- und/oder Haltemittels ablassen und/oder einholen kann.

Alternativ oder zusätzlich zu einer elektrisch leitenden Anbindung des Lasthakens an die Hebezeug-Tragstruktur und/oder ein anderes Erdungspotenzial-Bauteil, kann das Lastaufnahme- und/oder Haltemittel vor ungewollter elektrostatischer Aufladung vom Faserseil her auch dadurch geschützt werden, dass der Lasthaken bzw. das Lastaufnahme- und/oder Haltemittel elektrisch vom Faserseil isoliert wird. Eine solche elektrische Isolierung zwischen Faserseil und Lastaufnahme- und/oder Haltemittel kann insbesondere in das Seilumlenkmittel und/oder dessen Lagerung integriert sein.

Insbesondere kann ein Seilrollenlager und/oder Distanzscheiben zwischen dem Seilrollenlager und dem Lastaufnahme- und/oder Haltemittel aus einem elektrisch isolierenden Material, beispielsweise in Form von Keramik ausgebildet sein, wobei das Seilrollenlager massiv als Keramikbauteil ausgeführt und/oder mit einer Keramikbeschichtung versehen sein kann. Gleiches gilt für die genannten Distanzscheiben, die ebenfalls als Vollkeramikbauteil ausgeführt oder mit einer Keramikbeschichtung versehen sein können.

Die Erfindung wird nachfolgend anhand bevorzugter Ausführungsbeispiele und zugehörigen Zeichnungen näher erläutert. In den Zeichnungen zeigen:
- Fig. 1:: eine Seitenansicht eines Hebezeugs in Form eines Turmdrehkrans, dessen Lastaufnahme- und/oder Haltemittel in Form eines Lasthakens an einem Hubseil angebracht ist, das von einer am Ausleger des Krans verfahrbaren Laufkatze abläuft,
- Fig. 2:: eine perspektivische Darstellung einer Benetzungseinrichtung zum Benetzen des Hubseils des Krans aus der vorhergehenden Figur im Bereich des Lasthakens, wobei ein Mediumspeicher und ein auf das Faserseil bzw. dessen Umlenkrolle gerichtetes Ausbringelement gezeigt sind,
- Fig. 3:: eine perspektivische Darstellung einer Benetzungseinrichtung umfassend einen Mediumspeicher und ein Ausbringelement zum Benetzen des Faserseils an einer Seilumlenkrolle,
- Fig. 4:: eine perspektivische Darstellung einer Benetzungseinrichtung mit einem Mediumspeicher und einem Ausbringelement zum Benetzen eines freilaufenden Seilstücks,
- Fig. 5:: eine perspektivische Darstellung einer Benetzungseinrichtung mit einem Mediumspeicher und einem Ausbringelement zum Benetzen eines Seilstücks im Ablaufbereich einer Seilwinde,
- Fig. 6:: eine Seitenansicht eines Ladungsableiters umfassend eine Seilumlenkrolle, die elektrisch leitend am Ausleger des Krans aus Fig. 1 gelagert ist, in einer Explosionsdarstellung,
- Fig. 7:: eine Seitenansicht eines Ladungsableiters umfassend einen Schleifkontakt, der einerseits mit dem Seil und andererseits mit dem Ausleger des Krans aus Figur 1 in Kontakt steht, in einer Explosionsdarstellung,
- Fig. 8:: eine Seitenansicht einer Benetzungseinrichtung mit einem Tauchbad für das Seil,
- Fig. 9:: eine Frontansicht einer Umlenkrolle für das Faserseil, die durch ein keramisches Lager und keramische Distanzscheiben elektrisch isioliert ist,
- Fig. 10:: eine ausschnittsweise Seitenansicht eines Auslegers eines Turmdrehkrans, an dessen Laufkatze eine Leitungstrommel mit einem elektrischen Verbindungskabel zum elektrischen Verbinden des Lasthakens mit dem Ausleger vorgesehen ist, und
- Fig. 11:: eine Draufsicht auf den Aussenmantel eines Faserseils, in den metallische Drähte eingewebt sind.

Wie Figur 1 zeigt, kann das Hebezeug 1 als Kran beispielsweise in Form eines Turmdrehkrans ausgebildet sein, der einen auf einem Turm 2 sitzenden Ausleger 3 umfasst, wobei der Turm 2 zusammen mit dem Ausleger 3 oder der Ausleger 3 relativ zum Turn 2 um eine aufrechte Achse 4 verdrehbar sein kann.

An dem Ausleger 3 kann eine Laufkatze 5 verfahrbar sein, von der ein Lastaufnahme- und/oder Haltemittel 7 beispielsweise in Form eines Lasthakens abgesenkt und angehoben werden kann.

Das genannte Lastaufnahme- und/oder Haltemittel 7 ist hierzu an einem Hubseil 6 angebracht, das als hochfestes Faserseil aus Kunststofffasern ausgebildet sein kann, wie dies eingangs beschrieben ist.

Alternativ zu dem in Figur 1 gezeigten Turmdrehkran kann das Hebezeug aber auch ein anderer Kran beispielsweise in Form eines Mobilkrans, eines Teleskopauslegerkrans, eines Nadelauslegerkrans oder auch eines Hafenkrans oder eines Schiffkrans ausgebildet sein. Das genannte Hebezeug ist aber grundsätzlich nicht auf Krane beschränkt, sondern kann auch andere Förder- und/oder Baumaschinen wie beispielsweise Seilbagger oder auch Lasten- oder Personenaufzüge oder eines anderen Personen- und/oder Lastenförderers wie beispielsweise einer Seilbahn oder eines Sessellifts ausgebildet sein.

Das Faserseil muss dabei nicht als Hubseil eingesetzt sein, sondern kann auch der Abspannung und/oder der Verstellung eines Auslegers oder eines Mastes dienen oder als umlaufendes hin- und hergehend angetriebenes Fördermittel eingesetzt sein.

Insbesondere handelt es sich um ein laufendes, insbesondere angetriebenes Seil, das sich durch Reibung in Folge seiner Bewegung statisch aufladen kann bzw. würde, wenn keine Gegenmaßnahmen getroffen wären.

Um eine solche Aufladung des Seils 6 und insbesondere auch des daran angebrachten Lastaufnahme- und/oder Haltemittels 7 zu verhindern, ist eine Entladungseinrichtung 8 vorgesehen, die elektrische Ladung von dem Seil 6 und/oder dem Lastaufnahme- und/oder Haltemittel 7 in die Tragstruktur des Hebezeugs oder einem anderen Erdungspotenzialelement abführt. Insbesondere kann die Entladungseinrichtung 8 das Seil 6 und/oder das Lastaufnahme- und/oder Haltemittel 7 mit dem Stahlbau des Krans 1, vorzugsweise dessen Ausleger 3 und/oder dessen Turm 2 und/oder dessen Oberwagen und/oder Unterwagen elektrisch leitend verbinden.

Wie die Figuren 6 und 7 zeigen, kann die Erfassungseinrichtung 8 einen Ladungsableiter 9 umfassen, der zumindest ein Kontaktelement 10 zum elektrisch leitenden Kontaktieren des sich bewegenden Seils 6 aufweist.

Ein solches Kontaktelement 10 kann mit dem Seil 6 in elektrisch leitendem Wälzeingriff stehen, wie dies Figur 6 zeigt, und/oder mit dem Seil 6 in elektrisch leitendem Gleiteingriff stehen, wie dies Figur 7 zeigt.

Insbesondere kann das Kontaktelement 10 eine Seilumlenkrolle umfassen, über die das Seil 6 läuft und umgelenkt wird. Gegebenenfalls könnte auch eine reine Kontaktrolle ohne Seilumlenkwirkung vorgesehen sein.

Die genannte Seilumlenkrolle ist elektrisch leitend ausgebildet, beispielsweise aus einer Metalllegierung gefertigt, und elektrisch leitend an der Hebezeugstruktur gelagert. Vorteilhafterweise kann die Drehlagerung der Seilrolle elektrisch leitend ausgebildet sein, beispielsweise durch eine metallische Rollenachse und ggf. zwischengeschaltete metallische Wälzkörper.

Wie Figur 7 zeigt, kann der Ladungsableiter 9 bzw. dessen Kontaktelement 10 auch einen Schleifkontaktschlitten beispielsweise in Form einer Kontaktbürste umfassen, der bzw. die elektrisch leitend ausgebildet sind und das Seil 6 elektrisch leitend kontaktieren. Der genannte Schleifkontakt ist elektrisch leitend mit dem Kranausleger 3 oder einem anderen Hebezeugstrukturteil verbunden, um vom Seil 6 her eingeleitete Ladung in den Stahlbau des Hebezeugs abzuleiten.

Um das Seil 6, das als Faserseil aus Kunststofffasern ausgebildet ist, elektrisch leitend zu machen bzw. mit dem genannten Ladungsableiter 9 in elektrisch leitenden Kontakt bringen zu können, kann das genannte Seil 6 an seinem Außenmantel mit zumindest einem elektrisch leitenden Draht 6l und/oder einem Drahtgeflecht und/oder einem Drahtgewerk versehen sein, wobei beispielsweise Einzeldrähte 6l oder ein metallisches Geflecht in den Außenmantel des Seils 6 eingewebt und/oder eingeschlagen sein können, vgl. Fig. 11.

Der elektrische Leiter 6l ist dabei vorteilhafterweise derart eingebracht, dass der Leiter zum Außenumfang des Seils hin freiliegt und/oder einen Teil des Außenumfangs bildet, um das Kontaktelement 10 elektrisch kontaktieren zu können, vgl. Fig. 11.

Alternativ oder zusätzlich zu einem solchen elektrischen Leiter im Seilmantel kann die elektrische Leitfähigkeit des Seils 6 auch durch Benetzung mit einem elektrisch leitenden Medium verbessert werden, das auf den Außenumfang des Seils 6 aufgebracht werden kann.

Eine Benetzungseinrichtung 11 zum Benetzen der Oberfläche des Faserseils 6 kann vorteilhafterweise einen Mediumspeicher 12 umfassen, in dem das elektrisch leitende Medium wie beispielsweise Öl oder Wasser gespeichert werden kann. Der genannte Mediumspeicher 12 kann beispielsweise in Form eines Kanisters oder eines anderen Behältnisses ausgebildet sein, wie dies die Figuren 2 - 5 zeigen. Je nach Medium kann aber auch ein volumenveränderbarer Speicher vorgesehen sein, beispielsweise in Form eines Folienbeutels, einer Pastentube oder eines Speicherzylinders mit verschiebbarem Kolben, der auch dazu genutzt werden könnte, das Medium unter Druck zu setzen und/der herauszufordern und/oder zu dosieren.

Zum gezielten Ausbringen des Mediums auf das Seil 6 kann die Benetzungseinrichtung 11 vorteilhafterweise zumindest ein Ausbringelement 13 umfassen, das eine auf das Seil 6 gerichtete Ausbringöffnung umfassen kann.

Beispielsweise kann das genannte Ausbringelement 13 eine Spritzdüse umfassen, die einen gerichteten Strahl und/oder eine gerichtete Vernebelungswolke auf das Seil 6 richtet.

Alternativ oder zusätzlich kann auch ein Ausbringelement 13 in Form eines Tropfventils bzw. eines Tropfelements vorgesehen sein, das das auszubringende Medium zu Tröpfchen formt, die auf das Seil 6 tropfen können.

Alternativ oder zusätzlich kann auch ein Verstreichen des Ausbringelements 13 beispielsweise in Form eines Pinsels oder einer Flauschmaterialrolle bzw. Gewebematerialrolle vorgesehen sein, mit der das Medium auf der Oberfläche des Seils 6 verstrichen bzw. verrollt werden kann.

Wie die Figuren 2 bis 5 zeigen, kann die Benetzungseinrichtung 11 dem Seilabschnitt zugeordnet sein, der mit dem genannten Medium benetzt werden soll. Insbesondere kann der Mediumspeicher 12 oberhalb des zu benetzenden Seilstücks angeordnet sein, wobei das auf das Seil 6 gerichtete Ausbringelement 13 unmittelbar am Seil angeordnet sein kann und durch eine Vorderleitung 14 mit dem Mediumspeicher 12 verbunden sein kann.

Wie Fig. 2 zeigt, kann beispielsweise ein am Lastaufnahme- und/oder Haltemittel 7 befindliches Seilstück benetzt werden und die Benetzungseinrichtung 11 am genannten Lastaufnahme- und/oder Haltemittel 7 angeordnet sein. Dabei kann das Ausbringelement 13 das Medium direkt auf das genannte Seilstück am Lastaufnahme- und/oder Haltemittel 7 austragen und/oder auf eine Umlenkrolle bringen, um die das Seil 6 am Lastaufnahme- und/oder Haltemittel 7 umläuft. Beispielsweise kann der Mediumspeicher 12 an dem Lastaufnahme- und/oder Haltemittel 7 montiert sein und die Bewegungen des Lastaufnahme- und/oder Haltemittel 7 mitmachen.

Wie Fig. 3 zeigt, kann die Benetzungseinrichtung 11 auch an einer Seilrolle bzw. Umlenkrolle 15 angeordnet sein. Dies kann beispielsweise die Umlenkrolle 15 an der Laufkatze 5 des Krans 1 oder an einem anderen Abschnitt des Auslegers 3 sein, um dort das Seil 6 bzw. den jeweils dort befindlichen Seilabschnitt zu benetzen. Beispielsweise kann der Mediumspeicher 12 mit dem damit verbundenen Ausbringelement 13 an der genannten Laufkatze 5 oder einem anderen Abschnitt des Auslegers 3, beispielsweise dessen Auslegerspitze montiert sein, um den jeweils dort um die Umlenkrolle 15 umlaufenden Seilabschnitt benetzen zu können.

Wie Fig. 4 zeigt, kann die Benetzungseinrichtung 11 aber auch ein freilaufendes Seilstück benetzen. Beispielsweise kann die Benetzungseinrichtung 11 einschließlich Mediumspeicher 12 und Ausbringelement 13 an einem Abschnitt des Auslegers 13 montiert sein, an dem das Seil 6 entlangläuft.

Wie Fig. 5 zeigt, kann die Benetzungseinrichtung 11 auch am bzw. benachbart zu einer Seilwinde 16 angeordnet sein, um einen von der Seilwinde 16 ablaufenden bzw. darauf auflaufenden Seilabschnitt benetzen zu können. Gegebenenfalls kann das Medium auch die bereits aufgewickelten Wicklungen des Seils und/oder die Seiltrommel selbst benetzen.

Wird der Mediumspeicher 12 oberhalb des zu benetzenden Seilstücks angeordnet, kann es ausreichend sein, das Medium durch die Schwerkraft zum Ausbringmittel 13 zu fördern.

Der Mediumspeicher 12 kann aber auch unterhalb und/oder auf Höhe des Seil angeordnet sein, wobei beispielsweise ein Tauchbad vorgesehen sein kann.

Wie Fig. 8 zeigt, kann ein solches Tauchbad beispielsweise eine gleichzeitig als Speicher dienende Wanne 12 umfassen, durch die das zu benetzende Faserseil 6 hindurchlaufen kann. Beispielsweise kann im Bereich einer Seilumlenkrolle 15 und/oder einer Seilflasche ein wannenförmiges Tauchbadbehältnis angeordnet sein, in dem ein Mediumpegel ausreichend hoch ist, sodass das Seil 6 durch das Mediumbad hindurchlaufen kann, vgl. Fig. 8.

Alternativ oder zusätzlich zu einer schwerkraftgetriebenen Förderung des Mediums kann aber auch eine motorisch antreibbare Fördereinrichtung beispielsweise in Form einer Pumpe 17 vorgesehen sein, um das Medium zur Ausbringstelle zu fördern und/oder unter Druck zu setzen. Beispielsweise kann eine solche Pumpe an dem Mediumspeicher 12 vorgesehen, beispielsweise in dem Mediumspeicher 12 integriert werden.

Eine solche Fördereinrichtung bzw. Pumpe 17 kann beispielswiese elektromotorisch angetrieben sein, wobei je nach Anordnung der Benetzungseinrichtung 11 eine kabelgebundene Stromversorgung oder auch eine batteriegebundene Stromversorgung erfolgen kann. Beispielsweise bei Anordnung am Lasthaken 7 kann es vorteilhaft sein, die Fördereinrichtung mit einem Energiespeicher, beispielsweise in Form eines Akkus betreiben zu können, um eine Verkabelung zum Lasthaken 7 hin zu vermeiden.

Alternativ oder zusätzlich kann die Fördereinrichtung bzw. Pumpe 17 auch von einer Umlenkrolle oder einer Seiltrommel her angetrieben werden. Beispielsweise kann eine Antriebsverbindung wie ein Keilriemen oder eine Zahnradstufe zwischen der Fördereinrichtung und der Umlenkrolle 15 bzw. der Seiltrommel vorgeehen sein, vgl. Fig. 3, wobei eine solche Antriebsverbindung auch bei den anderen Anordnungoptionen wie bspw. gem. Fig. 2 und Fig. 5 vorgesehen sein kann.

Vorteilhafterweise kann die Benetzungseinrichtung 11 auch eine einstellbare Dosiervorrichtung 18 umfassen, um die auszubringende Menge des Mediums dosieren zu können.

Eine solche Dosiervorrichtung 18 kann beispielsweise ein einstellbares Ventil umfassen, das die Ausbringöffnung des Ausbringelements oder auch den Vorderquerschnitt der Förderleitung 14 öffnen und schließen und/oder vergrößern bzw. verkleinern kann, wobei das Ventil beispielsweise intermittierend geöffnet und geschlossen werden kann, um eine gezielte Menge pro Öffnungszyklus auszubringen.

Bei schwerkraftgetriebenem Ausbringen des Mediums kann beispielsweise ein einstellbares Schlauchventil Verwendung finden, wie es bei medizinischen Dosierbestecken bekannt ist. Alternativ oder zusätzlich kann ein hahnartiges Ventil in der Förderleitung 14 vorgesehen sein.

Alternativ oder zusätzlich zu einem solchen Dosierventil kann die Dosiervorrichtung 18 aber auch Teil der vorgenannten Fördereinrichtung, beispielsweise in Form der Pumpe 17 sein, um die aktiv geförderte Ausbringmenge und damit die Dosis des auszubringenden Mediums zu steuern. Beispielsweise kann eine Hubkolbenpumpe als Dosierorgan Verwendung finden, die pro Hub eine bestimmte Menge ausbringt. Alternativ oder zusätzlich kann ein Druckmittelzylinder, der gleichzeitig als Mediumspeicher 12 dienen kann, einen verstellbaren Kolben umfassen, dessen Zustellen um eine bestimmte Wegstrecke eine vorbestimmte Dosis ausbringt.

Vorteilhafterweise ist die genannte Dosiervorrichtung 18 motorisch antreibbar und/oder betätigbar. Beispielsweise kann ein elektromagnetischer Aktor beispielsweise zum Öffnen und Schließen eines Dosierventils, und/oder ein Elektromotor zum Öffnen und Schließen eines Hahnventils und/oder ein Zahnstangenantrieb und/oder ein Hydraulikmotor zum Betätigen des genannten Dosierzylinders vorgesehen sein.

Eine Steuervorrichtung 19 kann die Benetzungseinrichtung 11 und/oder die Dosiervorrichtung 18 in Abhängigkeit verschiedener Betriebs- und/oder Umgebungsparameter steuern. Beispielsweise kann die genannte Steuervorrichtung 19 die Benetzungseinrichtung in Abhängigkeit einer Seilbewegung betätigen, wobei beispielsweise eine Seilgeschwindigkeit und/oder ein zurückgelegter Seilverstellweg für die Ansteuerung der Dosiervorrichtung 18 berücksichtigt werden kann, beispielsweise dahingehend, dass bei größeren Seilgeschwindigkeiten und/oder -wegstrecken eine größere Menge an Medium ausgebracht wird, als bei kleineren Seilgeschwindigkeiten und/oder -wegstrecken.

Alternativ oder zusätzlich kann die Steuervorrichtung 19 die Benetzungseinrichtung 11 oder die Dosiervorrichtung 18 in Abhängigkeit der Umgebungsfeuchtigkeit und/oder der Umgebungstemperatur betätigen bzw. steuern. Beispielsweise kann bei Regen oder auch nur sehr hoher Umgebungsfeuchtigkeit die Benetzungseinrichtung 11 stillgesetzt und/oder die auszubringende Menge an Medium reduziert werden. Bei zunehmend trockenem Wetter und/oder abnehmender Umgebungsfeuchtigkeit kann die Benetzungseinrichtung betätigt und/oder die auszubringende Menge an Medium erhöht werden.

Die Steuervorrichtung 19 kann dabei dazu ausgebildet sein, ein Wettersignal, beispielsweise in Form eines Regensignals und/oder Luftfeuchtesignals zu berücksichtigen, dass beispielsweise von einer Wetterstation und/oder einem Regensensor und/oder einem Luftfeuchtesensor bereitgestellt werden kann.

Alternativ oder zusätzlich kann die Steuervorrichtung 19 die Benetzungseinrichtung 11 bzw. die Dosiervorrichtung 18 auch in Abhängigkeit der Umgebungstemperatur und/oder der Seiltemperatur betätigen bzw. steuern. Da eine statische Aufladung bei zunehmenden Temperaturen leichter bzw. stärker erfolgt, kann die Steuervorrichtung 19 dazu ausgebildet sein, die Benetzungseinrichtung 11 bei niedrigen Temperaturen, beispielsweise Frosttemperaturen stillzusetzen und/oder die Dosiermenge zu reduzieren und/oder umgekehrt mit zunehmenden Temperaturen die Betätigungseinrichtung 11 zu betätigen und/oder die Dosiermenge zu erhöhen.

Die Steuervorrichtung 19 kann hierzu ein Temperatursignal verarbeiten, das von einer Wetterstation und/oder einem Temperatursensor bereitgestellt werden kann, wobei der genannte Temperatursensor die Umgebungstemperatur und/oder die Seiltemperatur messen kann.

Um elektrostatische Aufladungen am Seil 6 vom Lastaufnahme- und/oder Haltemittel 7 fernzuhalten, kann das genannte Lastaufnahme- und/oder Haltemittel 7 vom Seil 6 elektrisch isoliert sein bzw. zwischen diesen beiden Elementen eine elektrische Isolierung 20 vorgesehen sein. Wird das Seil am Lastaufnahme- und/oder Haltemittel 7 um eine Umlenkrolle 15 umgelenkt, kann die genannte Isolierung 20 beispielsweise durch ein keramisches Seilrollenlager 20b, das einen keramischen Lagerbolzen und/oder keramische Wälzlagerringe und/oder keramische Wälzkörper und/oder keramische Gleitlagerringe umfassen kann, am Lastaufnahme- und/oder Haltemittel 7 gelagert sein, vgl. Fig. 9. Alternativ oder zusätzlich kann die Isolierung 20 auch einen keramisch ausgebildeten Lagerbock vor das Seilrollenlager am Lastaufnahme- und/oder Haltemittel 7 aufweisen, wie dies Figur 9 zeigt..

Alternativ oder zusätzlich kann die Isolierung 20 auch keramische Distanzscheiben 21 zwischen Umlenkrolle 15 und Lastaufnahme- und/oder Haltemittel 7 aufweisen, vgl. Fig. 2 und Fig. 9.

Alternativ oder zusätzlich zu einer solchen elektrischen Isolierung 20 gegenüber dem Seil 6 kann das Lastaufnahme- und/oder Haltemittel 7 auch durch eine elektrisch leitende Verbindung 21 am Hubseil 6 vorbei bzw. parallel zum Hubseil 6 am Stahlbau des Krans 1 geerdet sein, vgl. Fig. 10.

Hierzu kann beispielsweise an der Laufkatze 5 eine Leitungstrommel bzw. ein Leitungsspeicher 22 vorgesehen sein, von dem aus die elektrische Verbindungsleitung 21 zum Lastaufnahme- und/oder Haltemittel 7 abgelassen bzw. aus- und eingerollt werden kann, vgl. Fig. 10. Ist die Laufkatze 5 beispielsweise über Stahlrollen am Ausleger 3 verschieblich geführt, kann es ausreichend sein, die Verbindungsleitung 21 an der Laufkatze 5 anzuschlagen.

Alternativ oder zusätzlich wäre es auch möglich, die Verbindungsleitung 21 direkt am Ausleger oder an anderer Stelle des Krans 1 zu befestigen und kontaktieren. Zum anderen ist die Verbindungsleitung 21 am Lastaufnahme- und/oder Haltemittel 7 angebracht und dort kontaktiert, um die elektrisch leitende Verbindung zur Tragstruktur des Hebezeugs zu erreichen.

## Patentansprüche

1. Hebezeug, insbesondere Kran (1), mit einem hochfesten Faserseil (6), an dem ein Lastaufnahme- und/oder Haltemittel (7) angebracht ist, wobei eine Entladungseinrichtung (8) zum Ableiten elektrostatischer Aufladungen am Faserseil (6) und/oder am Lastaufnahme- und/oder Haltemittel (7) vorgesehen ist, **dadurch gekennzeichnet, dass** die Entladungseinrichtung (8) einen das Faserseil (6) kontaktierenden Ladungsableiter (9) aufweist, der ein relativ zum Faserseil (6) bewegliches Kontaktelement (10) aufweist, das mit einer Außenumfangsfläche des Faserseils (6) in Berührung steht, und mit einer Tragestruktur (2, 3) des Hebezeugs und/oder einem anderen Erdungspotenzialelement verbunden ist.

2. Hebezeug nach dem vorhergehenden Anspruch, wobei das Kontaktelement (10) mit dem Faserseil (6) in Wälzeingriff steht und eine Kontaktrolle umfasst, oder mit dem Faserseil (6) in Gleiteingriff steht und einen Kontaktschlitten und/oder eine Kontaktbürste aufweist.

3. Hebezeug nach einem der vorhergehenden Ansprüche, wobei die Entladungseinrichtung (8) eine Benetzungseinrichtung (11) zum Benetzen der Oberfläche des Faserseils (6) mit einem elektrisch leitenden Medium aufweist, die einen Mediumspeicher (12) sowie zumindest ein mit dem Mediumspeicher (12) in Versorgungsverbindung stehendes Ausbringelement zum Ausbringen des Mediums auf das Faserseil (6) aufweist.

4. Hebezeug nach dem vorhergehenden Anspruch, wobei das zumindest eine Ausbringelement (13) einen vorzugsweise pinselartigen Einstreicher zum Bestreichen des Faserseils (6) mit dem Medium, oder zumindest eine Spritzdüse zum Bespritzen des Faserseils (6) mit dem Medium, oder einen Tropfenerzeuger zum Erzeugen von Mediumtröpfchen und Beträufeln des Faserseils (6) aufweist.

5. Hebezeug nach einem der beiden vorhergehenden Ansprüche, wobei die Benetzungseinrichtung (11) an dem Lastaufnahme- und/oder Haltemittel (7) angeordnet und zum Benetzen eines sich am Lastaufnahme- und/oder Haltemittel (7) befindenden Seilabschnitts ausgebildet ist.

6. Hebezeug nach einem der vorhergehenden Ansprüche 3 bis 5, wobei die Benetzungseinrichtung (11) zum Benetzen eines um eine Umlenkrolle (15) umlaufenden Seilstücks ausgebildet ist und eine von der Umlenkrolle (15) angetriebene Fördereinrichtung, insbesondere Pumpe (17), zum Fördern des Mediums auf das Seil (6) aufweist.

7. Hebezeug nach einem der vorhergehenden Ansprüche 3 bis 6, wobei die Benetzungseinrichtung (11) dazu ausgebildet ist, ein freies Seilstück des Faserseils (6) zu benetzen.

8. Hebezeug nach einem der beiden vorhergehenden Ansprüche, wobei die Benetzungseinrichtung (11) an einem Ausleger (3) montiert ist oder an einer Seilwinde (16) angeordnet ist und dazu konfiguriert ist, eine an der Seilwinde (16) aufgewickelte Seilwindung und/oder ein von der Seilwinde (16) ablaufendes Seilstück und/oder ein auf die Seilwinde (16) auflaufendes Seilstück zu benetzen.

9. Hebezeug nach einem der vorhergehenden Ansprüche 3 bis 8, wobei die Benetzungseinrichtung (11) eine einstellbare Dosiervorrichtung (18) zum variablen Einstellen einer auszubringenden Dosis des Mediums aufweist, wobei die Dosiervorrichtung (18) ein vorzugsweise motorisch betätigbares Dosierventil oder eine hinsichtlich der Fördermenge steuerbare Fördereinrichtung, insbesondere eine Pumpe (17), aufweist.

10. Hebezeug nach einem der vorhergehenden Ansprüche 3 bis 9, wobei eine Steuervorrichtung (19) zum Steuern der Benetzungseinrichtung (11) in Abhängigkeit zumindest eines Umgebungs- und/oder Betriebsparameters des Hebezeugs vorgesehen und dazu ausgebildet ist, die Benetzungseinrichtung (11)
- in Abhängigkeit einer Seilbewegung des Faserseils (6) zu betätigen, insbesondere mit zunehmender Seilgeschwindigkeit und/oder zunehmender Seilbewegungsstrecke die Ausbringmenge des Mediums zu erhöhen, und/oder
- in Abhängigkeit eines Umgebungsfeuchtesignals und/oder Regensignals zu betätigen, insbesondere mit zunehmender Umgebungsfeuchtigkeit und/oder bei Regen eine Ausbringmenge des Mediums zu reduzieren und/oder mit abnehmender Umgebungsfeuchtigkeit und/oder bei ausbleibendem Regen eine Ausbringmenge des Mediums zu erhöhen, und/oder
- in Abhängigkeit einer Umgebungstemperatur und/oder einer Seiltemperatur zu betätigen, insbesondere mit zunehmender Umgebungs- und/oder Seiltemperatur eine Ausbringmenge des Mediums zu erhöhen.

11. Hebezeug nach einem der vorhergehenden Ansprüche, wobei die Entladungseinrichtung (8) eine elektrisch leitende Verbindungsleitung (21) umfasst, die am Faserseil (6) vorbei das Lastaufnahme- und/oder Haltemittel (7) mit einem Hebezeugstrukturteil, insbesondere dem Stahlbau des Krans (1), verbindet, wobei die Verbindungsleitung (21) einziehbar und ausgebbar an einem Leitungsspeicher (22) angebracht ist, der an einer Laufkatze (5) oder einem Ausleger (3) des Hebezeugs angebracht ist.

12. Hebezeug nach einem der vorhergehenden Ansprüche, wobei das Lastaufnahme- und/oder Haltemittel (7) und das Seil (6) durch eine elektrische Isolierung (20) voneinander elektrisch isoliert sind, wobei die elektrische Isolierung (20) ein Seilrollenlager aus einem nicht-leitenden, insbesondere keramischen, Werkstoff und/oder Distanzscheiben (20a) zwischen der Seilrolle (15) und dem Lastaufnahme- und/oder Haltemittel (7) aus einem nicht-leitenden, insbesondere keramischen Werkstoff umfasst.

13. Hebezeug nach einem der vorhergehenden Ansprüche, wobei das Faserseil (6) zumindest einen elektrischen Leiter aufweist, der an einem Außenmantel des Faserseils (6) der Außenumfangsseite des Faserseils (6) hin freiliegend angeordnet ist, wobei der zumindest eine elektrische Leiter (6l) in den Außenmantel des Faserseils (6) eingewebt ist.

14. Hebezeug nach einem der vorhergehenden Ansprüche, wobei das Faserseil (6) ein Hubseil bildet und ein Hubwerksantrieb zum Einholen und Ablassen des Hubseils vorgesehen ist.

15. Hebezeug nach einem der Ansprüche 1 bis 13, wobei das Faserseil (6) ein Abspann- und/oder Verstellseil einer Abspann- und/oder Verstellverseilung zum Abspannen und/oder Verstellen eines Auslegers (3) und/oder Masts und/oder Turms (2) bildet.

## Claims

1. A lifting gear, in particular crane (1), having a high-strength fibre cable (6) to which a load receiving means and/or holding means (7) is attached, wherein a discharging device (8) for discharging electrostatic charges is provided on the fibre cable (6) and/or on the load receiving means and/or holding means (7), **characterised in that** the discharging device (8) has a charge diverter (9), which is in contact with the fibre cable (6) and which has a contact element (10), which is movable relative to the fibre cable (6) and touches an outer peripheral surface of the fibre cable (6), and is connected to a supporting structure (2, 3) of the lifting gear and/or another earthing potential element.

2. The lifting gear according to the preceding claim, wherein the contact element (10) is in rolling engagement with the fibre cable (6) and comprises a contact roll, or is in sliding engagement with the fibre cable (6) and has a contact slide and/or a contact brush.

3. The lifting gear according to any one of the preceding claims, wherein the discharging device (8) has a wetting device (11) for wetting the surface of the fibre cable (6) with an electrically conductive medium, which has a medium store (12) and at least one dispensing element in supply connection to the medium store (12) for dispensing the medium onto the fibre cable (6).

4. The lifting gear according to the preceding claim, wherein the at least one dispensing element (13) has a preferably paintbrush-like applicator for brushing the medium onto the fibre cable (6) or at least one injection nozzle for spraying the medium onto the fibre cable (6), or a drop generator for generating medium droplets and sprinkling them onto the fibre cable (6).

5. The lifting gear according to any one of the two preceding claims, wherein the wetting device (11) is arranged on the load receiving means and/or holding means (7) and is configured to wet a cable portion located on the load receiving means and/or holding means (7).

6. The lifting gear according to any one of preceding claims 3 to 5, wherein the wetting device (11) is configured for wetting a cable piece running around a pulley (15) and has a conveying device, in particular pump (17), driven by the pulley (15) to convey the medium to the cable (6).

7. The lifting gear according to any one of preceding claims 3 to 6, wherein the wetting device (11) is configured to wet a free cable piece of the fibre cable (6).

8. The lifting gear according to any one of the two preceding claims, wherein the wetting device (11) is mounted on a boom (3) or is arranged on a cable winch (16) and is configured to wet a cable winding wound on the cable winch (16) and/or a cable piece running off from the cable winch (16) and/or a cable piece running onto the cable winch (16).

9. The lifting gear according to any one of preceding claims 3 to 8, wherein the wetting device (11) has an adjustable dosing apparatus (18) for variably adjusting the dose, to be dispensed, of the medium, wherein the dosing apparatus (18) has a preferably motor-actuatable dosing valve or a conveying device that is controllable in respect of the conveying quantity, in particular a pump (17).

10. The lifting gear according to any one of preceding claims 3 to 9, wherein a control apparatus (19) for controlling the wetting device (11) is provided in dependence of at least one ambient and/or operating parameter of the lifting gear and is configured to actuate the wetting device (11)
- in dependence on a cable movement of the fibre cable (6), in particular to increase the dispensed quantity of the medium with increasing cable speed and/or increasing cable movement distance, and/or
- in dependence on an ambient humidity signal and/or rain signal, in particular to reduce the dispensed quantity of the medium with increasing ambient humidity and/or when it is raining and/or to increase the dispensed quantity of the medium with decreasing ambient humidity and/or when it is not raining, and/or
- in dependence on an ambient temperature and/or a cable temperature, in particular to increase the dispensed quantity of the medium with increasing ambient and/or cable temperature.

11. The lifting gear according to any one of the preceding claims, wherein the discharging device (8) comprises an electrically conductive connection line (21), which, past the fibre cable (6), connects the load receiving means and/or holding means (7) to a lifting gear structural part, in particular the steel structure of the crane (1), wherein the connection line (21) is attached to a line store (22) such that it can be retracted and deployed, the line store being mounted on a trolley (5) or a boom (3) of the lifting gear.

12. The lifting gear according to any one of the preceding claims, wherein the load receiving means and/or holding means (7) and the cable are electrically insulated from one another by an electrical insulation (20), wherein the electrical insulation (20) comprises a cable roll bearing made of a non-conductive, in particular ceramic material and/or spacer plates (20a) between the cable roll (15) and the load receiving means and/or holding means (7) made of a non-conductive, in particular ceramic material.

13. The lifting gear according to any one of the preceding claims, wherein the fibre cable (6) has at least one electrical conductor, which is arranged exposed on an outer casing of the fibre cable (6) towards the outer peripheral side of the fibre cable (6), wherein the at least one electrical conductor (61) is woven into the outer casing of the fibre cable.

14. The lifting gear according to any one of the preceding claims, wherein the fibre cable (6) forms a hoist cable and a lifting unit drive is provided for retracting and lowering the hoist cable.

15. The lifting gear according to any one of claims 1 to 13, wherein the fibre cable (6) forms a guy and/or adjustment cable of a guy and/or adjustment cable system for steadying and/or adjusting a boom (3) and/or mast and/or tower (2).

## Revendications

1. Engin de levage, notamment grue (1), avec un câble en fibres à haute résistance (6), sur lequel est monté un moyen de réception et/ou de retenue de charge (7), un appareil de décharge (8) étant prévu pour évacuer des charges électrostatiques sur le câble en fibres (6) et/ou sur le moyen de réception et/ou de retenue de charge (7), **caractérisé en ce que** l'appareil de décharge (8) présente un dérivateur de charge (9) en contact avec le câble en fibres (6), qui présente un élément de contact (10) mobile par rapport au câble en fibres (6), qui est en contact avec une surface périphérique extérieure du câble en fibres (6), et qui est relié à une structure de support (2, 3) de l'engin de levage et/ou à un autre élément de potentiel de terre.

2. Engin de levage selon la revendication précédente, dans lequel l'élément de contact (10) est en prise de roulement avec le câble en fibre (6) et comprend un rouleau de contact, ou est en prise de glissement avec le câble en fibre (6) et comprend un chariot de contact et/ou une brosse de contact.

3. Engin de levage selon l'une quelconque des revendications précédentes, dans lequel l'appareil de décharge (8) présente un appareil de mouillage (11) pour mouiller la surface du câble en fibres (6) avec un fluide électriquement conducteur, qui présente un réservoir de fluide (12) ainsi qu'au moins un élément de distribution en liaison d'alimentation avec le réservoir de fluide (12) pour distribuer le fluide sur le câble en fibres (6).

4. Engin de levage selon la revendication précédente, dans lequel l'au moins un élément de distribution (13) présente un enducteur, de préférence de type pinceau, pour enduire le câble en fibres (6) avec le fluide, ou au moins une buse de pulvérisation pour asperger le câble en fibres (6) avec le fluide, ou un producteur de gouttes pour produire des gouttelettes de fluide et arroser le câble en fibres (6).

5. Engin de levage selon l'une quelconque des deux revendications précédentes, dans lequel l'appareil de mouillage (11) est agencé sur le moyen de réception et/ou de retenue de charge (7) et est réalisé pour mouiller une section de câble se trouvant sur le moyen de réception et/ou de retenue de charge (7).

6. Engin de levage selon l'une quelconque des revendications 3 à 5 précédentes, dans lequel l'appareil de mouillage (11) est réalisé pour mouiller un tronçon de câble entourant une poulie de renvoi (15) et présente un appareil de transport, notamment une pompe (17), entraîné par la poulie de renvoi (15), pour transporter le fluide sur le câble (6).

7. Engin de levage selon l'une quelconque des revendications 3 à 6 précédentes, dans lequel l'appareil de mouillage (11) est réalisé pour mouiller un tronçon libre du câble en fibres (6).

8. Engin selon l'une quelconque des deux revendications précédentes, dans lequel l'appareil de mouillage (11) est monté sur une console (3) ou agencé sur un treuil (16) et est configuré pour mouiller une spire de câble enroulée sur le treuil (16) et/ou un tronçon de câble sortant du treuil (16) et/ou un tronçon de câble montant sur le treuil (16).

9. Engin de levage selon l'une quelconque des revendications 3 à 8 précédentes, dans lequel l'appareil de mouillage (11) présente un dispositif de dosage réglable (18) pour régler de manière variable une dose de fluide à distribuer, le dispositif de dosage (18) présentant une soupape de dosage actionnable de préférence par un moteur ou un appareil de transport, notamment une pompe (17), dont le débit peut être commandé.

10. Engin de levage selon l'une quelconque des revendications 3 à 9 précédentes, dans lequel un dispositif de commande (19) est prévu pour commander l'appareil de mouillage (11) en fonction d'au moins un paramètre d'environnement et/ou de fonctionnement de l'engin de levage et est réalisé
- pour actionner l'appareil de mouillage (11) en fonction d'un mouvement de câble du câble en fibres (6), notamment pour augmenter la quantité de fluide distribué lorsque la vitesse du câble augmente et/ou lorsque la distance parcourue par le câble augmente, et/ou
- pour actionner l'appareil de mouillage (11) en fonction d'un signal d'humidité ambiante et/ou d'un signal de pluie, notamment pour réduire une quantité de fluide distribué lorsque l'humidité ambiante augmente et/ou en cas de pluie et/ou pour augmenter une quantité de fluide distribuée lorsque l'humidité ambiante diminue et/ou en l'absence de pluie, et/ou
- pour actionner l'appareil de mouillage (11) en fonction d'une température ambiante et/ou d'une température du câble, notamment pour augmenter une quantité de fluide distribué lorsque la température ambiante et/ou la température du câble augmente.

11. Engin de levage selon l'une quelconque des revendications précédentes, dans lequel l'appareil de décharge (8) comprend une ligne de liaison électriquement conductrice (21) qui relie le moyen de réception et/ou de retenue de charge (7) à une partie structurelle de l'engin de levage, notamment à la structure en acier de la grue (1), en passant par le câble en fibres (6), la ligne de liaison (21) étant montée de manière rétractable et déployable sur un stockage de ligne (22) qui est monté sur un chariot (5) ou sur une console (3) de l'engin de levage.

12. Engin de levage selon l'une quelconque des revendications précédentes, dans lequel le moyen de réception et/ou de retenue de charge (7) et le câble (6) sont isolés électriquement l'un de l'autre par une isolation électrique (20), l'isolation électrique (20) comprenant un palier de poulie en un matériau non conducteur, notamment en céramique, et/ou des rondelles d'écartement (20a) entre la poulie (15) et le moyen de réception et/ou de retenue de charge (7) en un matériau non conducteur, notamment en céramique.

13. Engin de levage selon l'une quelconque des revendications précédentes, dans lequel le câble en fibres (6) présente au moins un conducteur électrique qui est agencé sur une gaine extérieure du câble en fibres (6) de manière à être exposé au côté périphérique extérieur du câble en fibres (6), l'au moins un conducteur électrique (61) étant tissé dans la gaine extérieure du câble en fibres (6).

14. Engin de levage selon l'une quelconque des revendications précédentes, dans lequel le câble en fibres (6) forme un câble de levage et un entraînement du mécanisme de levage est prévu pour l'enroulement et l'enroulement du câble de levage.

15. Engin de levage selon l'une quelconque des revendications 1 à 13, dans lequel le câble en fibres (6) forme un câble de haubanage et/ou de réglage d'un câblage de haubanage et/ou de réglage pour haubaner et/ou régler une console (3) et/ou un mât et/ou une tour (2).
